# FASCICULE DE BREVET EUROPEEN

(11) **EP 0 251 961 B1**
(45) Date de publication et mention de la délivrance du brevet: **06.05.1992**
(21) Numéro de dépôt: 87440039.3
(22) Date de dépôt: 23.06.1987
(51) Int. Cl.: B65D 19/44, B65D 25/10

(54) **Palette pour fûts à maintien par structure d'immobilisation rapportées**
Plattform zur Lagerung von mit Strukturen ausgestatteten Fässern
Pallet provided with inserted structures to hold casks in position

(30) Priorité: 23.06.1986 FR 8609162
(43) Date de publication de la demande: 07.01.1988
(73) Titulaire: Brasseries KRONENBOURG Société dite : S.A., F-67200 Strasbourg (FR)
(72) Inventeur: Dougados, Roland, F-67200 Strasbourg (FR)
(74) Mandataire: Metz, Paul

(56) Documents cités:
- EP-A- 0 058 936
- EP-A- 0 214 076
- DE-B- 1 014 933
- US-A- 2 132 118
- US-A- 3 460 684

## Description

La présente invention se rapporte à une palette pour fûts comportant des structures d'immobilisation rapportées.

Le stockage, le transport et la manutention des fûts s'effectuent sur des supports appelés palettes comprenant un plancher en élévation, monté sur un cadre porteur, délimitant une structure basse formant guide pour le passage des organes de préhension d'un engin de manutention, notamment les fourches d'un chariot élévateur.

Pour assurer leur stabilité, divers fûts possèdent à leur base un support plan du type couronne ou cadre formant leur assise. C'est le cas en particulier des fûts à bière courants dont l'embase est une couronne appelée galerie. La partie inférieure de la surface latérale de cette couronne est conformée en bourrelet afin d'améliorer sa résistance mécanique.

Si, en raison de leur poids et de leur assise, de tels fûts présentent une stabilité suffisante dans la majorité des cas, les besoins de sécurité conduisent à prévoir des moyens supplémentaires pour assurer l'immobilisation au ripage.

Le maintien complet en stabilisation verticale du groupement des fûts sur une palette ne s'avère pas nécessaire en raison de la force de cohésion apportée par le gerbage.

Ainsi, les utilisateurs de palettes et de fûts ont-ils prévu, fixée sur le plancher porteur, une série de cales disposées aux emplacements des fûts selon le contour géométrique intérieur des galeries.

La stabilisation horizontale assurée de cette façon ne donne pas entière satisfaction pour les raisons suivantes : tout d'abord, le montage des cales à des endroits précis sur le plancher supérieur de la palette induit une plus-value qui, additionnée à un entretien plus onéreux, constitue un réel inconvénient. Ensuite, ces cales nécessitent une certaine précision dans le travail de pose et de manutention des fûts. Finalement, ces structures saillantes sur le plancher supérieur représentent une gêne importante pour l'empilement des palettes vides et un risque important d'endommagement et de casse des cales.

La présente invention a pour objectif de procurer une facilité d'utilisation exceptionnelle et une efficacité de stabilisation suffisante pour satisfaire aux besoins de sécurité dans toutes les configurations de transport et de manutention.

Elle a pour avantage complémentaire de remédier aux inconvénients que présentent les cales individuelles.

A cet effet, l'invention concerne une palette pour fûts présentant un volume libre sous le plancher supérieur est recouvert sous toute sa longueur d'une tablette d'immobilisation présentant, conformées dans, rapportées ou formées sur son plan, des saillies d'immobilisation des fûts, au droit de chaque renforcement et en ce que les saillies d'immobilisation débutent en retrait par rapport aux bords d'extrémité et à chacune des extrémités de chaque tablette, ce retrait correspondant à la largeur du cadre inférieur auquel se rajoute un jeu fonctionnel de manière que la partie de tablette comportant les saillies d'immobilisation et les reliefs de renforcement entre dans le volume libre délimité par le cadre inférieur d'une palette supérieure.

La palette conforme à l'invention définie par ses caractéristiques essentielles ci-dessus présente de nombreux avantages dont on citera ci-après les principaux :
. structures d'immobilisation regroupées sur une tablette permettant un repérage immédiat des emplacements de pose des fûts ;
. la tablette, dans le corps de laquelle sont conformées les structures d'immobilisation, se présente sous la forme d'un simple habillage fixé sur la planche centrale lors du montage de celle-ci sur le cadre porteur de la palette, ne nécessitant aucune opération supplémentaire lors du montage de la palette ;
. retrait technique de certaines structures saillantes par rapport aux extrémités pour permettre l'empilement sans risque de basculement, sans augmenter l'épaisseur de la pile et en réalisant en plus un blocage transversal ;
. les extrémités de la planche centrale et de son habillage sont en retrait par rapport aux bords adjacents de la palette afin d'assurer une protection contre les chocs latéraux ;
. la matière préférée employée est broyable et recyclable ;
. possibilité de clouer directement la tablette sur les planches de la palette ;
. les informations d'identification peuvent être imprimées dans la masse de la tablette soit en relief soit en creux ;
. la plus faible longueur de la planche centrale et son épaisseur moindre d'une part et les dimensions de la tablette d'autre part ne permettent pas de subtiliser la ou les tablettes pour équiper une palette normalisée.

Les caractéristiques techniques préférées et d'autres avantages de l'invention sont consignés dans la description qui suit effectuée à titre d'exemple non limitatif sur plusieurs modes d'exécution en référence aux dessins accompagnants dans lesquels :
. la figure 1 est une vue en perspective d'une palette pour fûts selon l'invention montrant en partie centrale, vues en éclaté, la planche centrale et la tablette d'immobilisation destinée à la recouvrir ;
. la figure 2 est une vue en coupe transversale de la partie centrale avant d'une palette selon un plan vertical passant entre les fixations et le début des structures d'immobilisation avec figuration du blocage des fûts en partie centrale ;
. la figure 3 est une coupe longitudinale sur une demi-longueur de la tablette d'immobilisation selon un plan passant par une fixation ;
. la figure 4 est une vue schématique en coupe verticale illustrant un empilement ;
. la figure 5 est une vue en perspective d'une deuxième variante de la tablette représentée sur la figure 1;
. les figures 6 à 12 sont des vues en plan de plusieurs variantes de structures d'immobilisation ;
. la figure 13 est une vue en perspective d'une variante de tablette d'immobilisation prévue pour équiper un élément d'extrémité ;
. la figure 14 est une vue en perspective d'une variante à tablettes d'immobilisation disposées en extrémité ;
. la figure 15 est une vue en perspective d'une variante à tablettes d'immobilisation disposées au centre et en extrémité.

On décrira ci-après la palette dans sa généralité et plusieurs variantes de structures d'immobilisation. On ne peut les indiquer toutes et il est bien entendu que les modes de réalisation ou d'exécution dérivés entrent dans le cadre de la présente invention.

La palette pour fûts selon l'invention est réalisée en bois. D'autres matières pouvant convenir, la protection visée s'étend à celles-ci.

La palette 1 selon l'invention se compose d'un plancher supérieur porteur 2 formé de planches de bordure telles que 3, intermédiaires telles que 4 et d'une planche centrale 5. Ces planches reposent et sont fixées par des pointes vis ou autres sur trois traverses 6, 7 et 8 supportées par des dés de coins tels que 9 et par des dés intermédiaires tels que 10 reliés entre eux par un cadre inférieur 11 constitué également de planches. Le cadre inférieur délimite un périmètre d'assise 12 par lequel la palette repose sur la palette inférieure dans le cas d'un empilement de palettes ou sur la galerie supérieure des fûts dans le cas de palettes garnies de fûts.

Le périmètre d'assise 12, les dés 9 et 10, les traverses 6, 7 et 8 forment un soubassement 13 délimitant un espace intérieur vide utilisé en charge pour le passage des fourches d'un chariot élévateur et permettant, à vide, en empilement, de recevoir sans dommage les structures d'immobilisation entre deux éléments du périmètre d'assise.

Conformément à l'invention, au moins une des planches formant le plancher supérieur 2 est recouverte sur toute sa longueur d'une tablette d'immobilisation 14 présentant, conformées dans, rapportées ou formées sur son plan, des structures d'immobilisation des fûts telles que 15 en saillies au droit de chaque fût, séparées longitudinalement par des reliefs de renforcement tels que 16.

La planche recouverte est d'épaisseur plus faible que celle de ses voisines, de manière à présenter une épaisseur identique ou quasi identique lorsque recouverte par la tablette.

La tablette 14 est creuse, c'est-à-dire mince par rapport à l'épaisseur des planches et se réduit à un plan 17 délimité vers le bas sur son périmètre par une bordure périphérique sous la forme de chants droits longitudinaux 18 et transversaux 19 permettant l'habillage des surfaces libres de la ou des planches concernées.

Les saillies d'immobilisation ne débutent qu'en retrait aux extrémités de chaque tablette de manière à laisser libres deux plages d'extrémité 20 et 21 correspondant à la largeur du cadre inférieur 11 auquel se rajoute un jeu fonctionnel de manière à permettre l'appui du cadre inférieur de la palette supérieure sans contact avec les structures d'immobilisation, la partie de la tablette comportant les saillies d'immobilisation et les reliefs de renforcement entrant dans l'espace libre du soubassement.

Comme indiqué précédemment, on bénéficiera en plus d'une stabilisation de l'empilement par un véritable effet de blocage au niveau des extrémités 20 et 21 des tablettes comme représenté schématiquement sur la figure 4.

Cette tablette est réalisée non exclusivement, mais de préférence en matière plastique et notamment du type polyéthylène basse pression et les saillies d'immobilisation, les reliefs de renforcement et la bordure périphérique sont pratiqués dans un mode de fabrication donné par la technique du thermoformage. Elles sont conformées dans la matière même du plan de la tablette.

Bien entendu, bien d'autres matières, matériaux et techniques ou procédés de conformation ou de mise en oeuvre s'avèrent possibles et rentrent dans la protection visée.

Dans une réalisation préférée, la tablette d'immobilisation habille la planche centrale 5 du plancher 2 mais, comme on le verra ci-après, d'autres planches peuvent être habillées, notamment les planches d'extrémité.

Les planches habillées et, par conséquent leur habillage sont de longueur plus faible que la largeur totale de la palette de manière à ménager des retraits 22 et 23 à chacune des extrémités de la tablette de blocage.

Elles sont aussi, comme indiqué précédemment, d'épaisseur plus faible que celle de leurs voisines.

On examinera ci-après diverses formes de structures d'immobilisation 15 et de reliefs de renforcement 16.

De façon générale, les structures d'immobilisation sont disposées par paires en regard de part et d'autre d'une ligne médiane à l'intérieur de la surface délimitée par les bases des fûts ou galeries pourvues d'un bourrelet de renforcement 24 (figures 2 et 3).

Ces structures présentent, dans leur version de base, un contour extérieur curviligne, de préférence en arc de cercle selon la courbure des galeries. Elles sont espacées de façon appropriée pour permettre le logement de deux fûts côte à côte. Leurs surfaces extérieures curvilignes telles que 25 (figures de 5 à 13), de préférence circulaires, assurent un contact étroit d'appui avec les bourrelets de renforcement 24 des fûts selon une zone continue ou deux ou trois zones discontinues 26 comme représenté sur les figures 6 et 8.

Les reliefs de renforcement 16 (figures de 5 à 13) présentent une conformation symétrique à extrémités de forme générale triangulaire présentant des côtés 27 et 28 droits ou légèrement incurvés se rejoignant en une telle que pointe 29 dirigée vers l'espace 30 situé entre les structures d'immobilisation adjacentes.

On forme ainsi, délimité par les surfaces curvilignes ou circulaires 25 des structures d'immobilisation et les côtés 27 et 28 des reliefs de renforcement, un canal de guidage et de maintien 31 dans lequel vient s'encastrer la zone correspondante de la base des fûts.

On remarque que les fûts placés en position médiane sont maintenus symétriquement de cette façon en raison de la présence de deux canaux de guidage 31 de part et d'autre de chaque structure de maintien sauf en extrémité pour la tablette centrale.

On décrira ci-après quelques formes techniques particulières de structures d'immobilisation et de relief de renforcement. Il est bien entendu que celles-ci ne sauraient présenter un quelconque caractère limitatif.

On peut envisager ainsi des structures de renforcement en saillies ou bossages curvilignes ou circulaires de largeur donnée, d'une seule pièce 32 (figure 7) ou fractionnées 33 (figure 6) ou 34 (figure 8), respectivement en deux ou en trois parties, ou des saillies d'immobilisation entièrement en relief sous la forme de secteurs tels que 35 (figures 9 et 10).

On peut imaginer également des saillies à contours en lignes brisées (figure 12).

Concernant les reliefs de renforcement, les formes suivantes s'avèrent possibles : triangles séparés et individualisés 36 (figure 11), formes triangulaires d'extrémité à côtés rectilignes ou curvilignes 27 et 28 réunies par une partie centrale rectangulaire 37 (figure 6), formes analogues avec partie centrale rectangulaire évidée latéralement par deux découpes curvilignes 38 et 39 (figures 9 et 10), formes analogues avec partie rectangulaire de largeur 40 égale à celle de la tablette avec saillies continues ou discontinues (figures 7 et 8).

Toutes les combinaisons des principales formes ci-dessus s'avèrent possibles.

On décrira maintenant, en référence à la figure 13, un type de tablette d'extrémité dérivant de la tablette centrale d'immobilisation par une simple division de symétrie et adjonction de plots de centrage et de blocage.

Les tablettes d'extrémité recouvrent, comme précédemment pour la tablette centrale, toute la surface supérieure de la planche support et partiellement ses chants par ses retours longitudinaux et transversaux ou bien les tablettes de mêmes dimensions que les planches support ne recouvrent que la face supérieure desdites planches support (figure 14).

Les tablettes d'extrémité présentent les mêmes caractéristiques générales d'immobilisation des fûts par leur galerie inférieure. Les structures d'immobilisation 41 (figure 13) ne sont pas doublées car un seul fût est à maintenir à la fois.

Les reliefs de renforcement 42 sont les formes précédentes divisées longitudinalement en demies parties.

Il existe, en plus, des renforts saillants d'extrémités 43 et 44 de forme générale triangulaire présentant une base curviligne formant avec la structure d'immobilisation adjacente un canal 45 de guidage et de maintien analogue aux canaux 31.

Toutes les formes de ces saillies et reliefs précédemment indiquées s'avèrent possibles.

La demie partie intérieure de la tablette reste dépourvue de saillies d'immobilisation et de renforcement formant une plage libre d'habillage de la planche d'extrémité concernée.

Afin de permettre la stabilisation lors de l'empilement, on prévoit, au droit de chaque coin intérieur du cadre inférieur de la palette superposée, un plot de centrage et de blocage 46 ou 47 sous la forme par exemple d'une saillie cubique. Ces plots permettent d'immobiliser lors des empilements, la palette supérieure en créant un périmètre artificiel de maintien.

Afin d'assurer un maintien maximal, on peut envisager d'utiliser conjointement les tablettes d'immobilisation d'extrémité en habillage de chaque planche d'extrémité et une tablette d'immobilisation centrale, comme représenté sur la figure 15.

L'invention a été décrite ci-dessus en détail. Il est bien entendu qu'elle est susceptible de variantes et de variations sans pour autant sortir du cadre de la présente protection.

## Revendications

1. Palette à structures d'immobilisation pour fûts, notamment fûts de bière présentant un volume libre sous le plancher supérieur (2) délimité par un cadre inférieur (11), caractérisée en ce qu'au moins un des éléments du plancher supérieur (2) est recouvert sous toute sa longueur d'une tablette d'immobilisation (14) présentant conformées dans, rapportées ou formées sur son plan, des saillies d'immobilisation (15) des fûts, au droit de chaque fût, séparées longitudinalement par des reliefs de renforcement (16) et en ce que les saillies d'immobilisation débutent en retrait par rapport aux bords d'extrémité et à chacune des extrémités de chaque tablette, ce retrait correspondant à la largeur du cadre inférieur (11) auquel se rajoute un jeu fonctionnel de manière que la partie de la tablette comportant les saillies d'immobilisation et les reliefs de renforcement entre dans le volume libre délimité par le cadre inférieur (11) d'une palette supérieure.

2. Palette selon la revendication 1, caractérisée en ce que les saillies sont disposées par paires et affectent un contour extérieur curviligne ou circulaire adapté à la forme de la base des fûts.

3. Palette selon les revendications 1 et 2, caractérisée en ce que chaque saillie et chaque relief de renforcement adjacent délimite entre eux un canal (31) de guidage et de maintien pour les bases des fûts.

4. Palette selon la revendication 1, caractérisée en ce que le bord de l'élément recouvert du plancher supérieur débute en retrait selon un décalage (22 ou 23) par rapport aux bords adjacents respectifs de la palette.

5. Palette selon la revendication 1, caractérisée en ce que l'élément du plancher supérieur recouvert par la tablette d'immobilisation présente, à l'état recouvert, la même épaisseur que celle de ses voisins.

6. Palette selon la revendication 1, caractérisée en ce que les structures d'immobilisation sont des saillies ou bossages à contours extérieurs curvilignes ou circulaires.

7. Palette selon la revendication 6, caractérisée en ce que les saillies ou bossages sont fractionnées en plusieurs parties.

8. Palette selon les revendications 1 et 6, caractérisée en ce que les saillies d'immobilisation sont des secteurs en relief.

9. Palette selon la revendication 1, caractérisée en ce que les reliefs de renforcement présentent deux extrémités de forme générale triangulaire dont chaque pointe (29) est dirigée vers l'espace (30) existant entre deux saillies homologues.

10. Palette selon la revendication 1, caractérisée en ce que les extrémités des tablettes présentent en outre, au droit des coins du périmètre d'assise de la palette, un plot de centrage et de blocage (46 ou 47) ainsi que des renforts saillants d'extrémité (43 ou 44).

11. Palette selon la revendication 1, caractérisée en ce que l'élément central et les éléments d'extrémité du plancher supérieur de la palette sont recouverts par des tablettes d'immobilisation.

12. Palette selon la revendication 1, caractérisée en ce que les tablettes centrale et d'extrémité sont réalisées par injection ou thermoformage en polyéthylène basse pression.

## Claims

1. Pallet having a structure for immobilising casks, in particular beer casks, having a free volume under the upper platform (2) bounded by a lower frame (11), characterised in that at least one of the elements of the upper platform (2) is covered over its entire length with an immobilisation panel (14) which has shaped therein, attached thereto or formed on its surface, projections (15) for immobilising the casks, facing each cask, separated longitudinally by reinforcing relief members (16), and in that the immobilisation projections begin inset from the end edges and from each of the ends of each panel, this inset corresponding to the width of the lower frame (11) to which there is added an operating clearance such that the section of the panel comprising the immobilisation projections and the reinforcing relief members enters the free volume bounded by the lower frame (11) of an upper pallet.

2. Pallet according to Claim 1, characterised in that the projections are disposed in pairs and display a curved or circular outer contour adapted to the shape of the base of the casks.

3. Pallet according to Claims 1 and 2, characterised in that each projection and each adjacent reinforcing relief member delimit a channel (31) between them for guiding and holding the bases of the casks.

4. Pallet according to Claim 1, characterised in that the edge of the covered element of the upper platform begins inset from the respective adjacent edges of the pallet by a distance (22 or 23).

5. Pallet according to Claim 1, characterised in that the element of the upper platform covered by the immobilisation panel has, in the covered state, the same thickness as the adjacent elements.

6. Pallet according to Claim 1, characterised in that the immobilisation structures are projections or bosses with curved or circular outer contours.

7. Pallet according to Claim 6, characterised in that the projections or bosses are divided into several sections.

8. Pallet according to Claims 1 and 6, characterised in that the immobilisation projections are sections in relief.

9. Pallet according to Claim 1, characterised in that the reinforcing relief members have two ends of generally triangular shape of which each apex (29) is directed towards the space (30) between two identical projections.

10. Pallet according to Claim 1, characterised in that the ends of the panels also have, facing the corners of the edge on which the pallet is mounted, a centring and blocking pin (46 or 47) as well as projecting end reinforcements (43 or 44).

11. Pallet according to Claim 1, characterised in that the central element and the end elements of the upper platform of the pallet are covered by immobilisation panels.

12. Pallet according to claim 1, characterised in that the central and end panels are formed by injection or thermoforming from low pressure polyethylene.

## Patentansprüche

1. Palette mit Haltestrukturen für Fässer, insbesondere Bierfässer, mit einem Freiraum unterhalb der Oberseite (2), der durch einen unteren Rahmen (11) begrenzt ist, dadurch gekennzeichnet, daß zumindest eines der Elemente der Oberseite (2) über seine gesamte Länge von einem Haltetablett (14) überdeckt ist, das auf seiner Oberfläche ausgebildete, angebrachte oder angeformte Haltevorsprünge (15) für Fässer, jedem Faß gegenüber, aufweist, die in Längsrichtung durch Verstärkungsprofile (16) getrennt sind, und daß die Haltevorsprünge mit Abstand von den Außenrändern und jedem äußeren Ende jedes Tabletts beginnen, wobei der Abstand der Breite des unteren Rahmens (11) entspricht, an das sich ein funktionnelles Spiel derart anschließt, daß der die Haltevorsprünge und die Verstärkungsprofile aufweisende Abschnitt des Tabletts in dem von dem unteren Rahmen (11) begrenzten Freiraum einer darüber angeordneten Palette eingreift.

2. Palette nach Anspruch 1, dadurch gekennzeichnet, daß die Vorsprünge paarweise angeordnet sind und eine gekrümmte oder kreisförmige Außenkontur aufweisen, die an die Form des Bodens der Fässer angepaßt ist.

3. Palette nach Anspruch 1 oder 2, dadurch gekennzeichnet, daß jeder Vorsprung und jedes benachbarte Verstärkungsprofil zwischen sich einen Führungs- und Haltekanal (31) für die Böden der Fässer begrenzen.

4. Palette nach Anspruch 1, dadurch gekennzeichnet, daß der Rand des abgedeckten Elements der Oberseite mit einem einen Versatz (22 oder 23) bezüglich der jeweils angrenzenden Ränder der Palette bildenden Abstand beginnt.

5. Palette nach Anspruch 1, dadurch gekennzeichnet, daß das von dem Haltetablett abgedeckte Element der Oberseite im abgedeckten Zustand die gleiche Stärke wie die benachbarten Elemente aufweist.

6. Palette nach Anspruch 1, dadurch gekennzeichnet, daß die Haltestrukturen Vorsprünge oder Wulste mit einer gekrümmten oder kreisförmigen Außenkontour sind.

7. Palette nach Anspruch 6, dadurch gekennzeichnet, daß die Vorsprünge oder Wulste in mehrere Teile unterteilt sind.

8. Palette nach den Ansprüchen 1 und 6, dadurch gekennzeichnet, daß die Haltevorsprünge von Reliefsektoren gebildet sind.

9. Palette nach Anspruch 1, dadurch gekennzeichnet, daß die Verstärkungsprofile zwei im wesentlichen dreieckförmige Enden aufweisen, deren jede Spitze (29) jeweils auf den zwischen zwei homologen Vorsprüngen vorhandenen Zwischenraum (30) ausgerichtet ist.

10. Palette nach Anspruch 1, dadurch gekennzeichnet, daß die Enden der Tabletts gegenüber den Ecken der äußeren Begrenzung der Grundplatte der Palette weiterhin einen Zentrier- und Blockierklotz (46 oder 47) sowie vorspringende Endverstärkungen (43 oder 44) aufweisen.

11. Palette nach Anspruch 1, dadurch gekennzeichnet, daß das mittlere Element und die äußeren Elemente der Oberseite der Palette von Haltetabletts abgedeckt sind.

12. Palette nach Anspruch 1, dadurch gekennzeichnet, daß das mittlere und das äußere Tablett durch Spritzgießen oder Thermoverformen aus Niederdruck-Polyethylen hergestellt sind.
